# EUROPÄISCHE PATENTSCHRIFT

(11) **EP 1 018 409 B1**
(45) Veröffentlichungstag und Bekanntmachung des Hinweises auf die Patenterteilung: **26.03.2003**
(21) Anmeldenummer: 98124494.0
(22) Anmeldetag: 28.12.1998
(51) Int. Cl.: B26D 7/01, B26D 7/06

(54) **Verfahren zur Bildung und Weiterverarbeitung von kleinen Blattgutstapeln**
Method for forming and further processing of small stacks of sheet material
Procédé pour la formation et le traitement ultérieur de petites piles de produits en feuilles

(43) Veröffentlichungstag der Anmeldung: 12.07.2000
(73) Patentinhaber: Adolf Mohr Maschinenfabrik GmbH & Co. KG, 65719 Hofheim am Taunus (DE)
(72) Erfinder: Gross, Helmut, 65719 Hofheim/Ts. (DE); Rasch, Adolf, 65207 Wiesbaden (DE); Schneider, Horst, 65719 Hofheim/Ts. (DE)
(74) Vertreter: Quermann, Helmut, Dipl.-Ing.

(56) Entgegenhaltungen:
- EP-A- 0 056 874
- EP-A- 0 242 763
- EP-A- 0 453 933
- WO-A-91/00168

## Beschreibung

Die Erfindung betrifft ein Verfahren zur Bildung und Weiterverarbeitung von kleinen Blattgutstapeln gemäß dem Oberbegriff des Patentanspruches 1.

Aus der Praxis ist ein Verfahren zur Bildung von kleinen Stapeln aus einem Ausgangsstapel blattförmigen Gutes mittels Schneiden, mit anschließendem Überführen der kleinen Stapel zu einer Weiterverarbeitungsstation bekannt. Hierbei findet eine einzige Planschneidmaschine Verwendung. Diese weist ein hinteres Tischteil zur Aufnahme des zu schneidenden Gutes und ein vorderes Tischteil zur Aufnahme des geschnittenen Gutes auf. Der quaderförmige Ausgangsstapel wird zunächst in einer ersten Richtung senkrecht zu dessen Vorschubrichtung in mehreren Schnitten in Teilstapel zerteilt. Anschließend werden alle Teilstapel oder ein Teil der Teilstapel weiterverarbeitet. Hierzu werden die zu verarbeitenden Teilstapel um 90° gedreht vom vorderen Tischteil zum weiteren Schneiden auf das hintere Tischteil zurückgeschoben. Die Teilstapel werden in mindestens einem Schnitt in einer zweiten Richtung zur Bildung der kleinen Stapel zerteilt. Die so erzeugten kleinen Stapel werden manuell senkrecht zur Vorschubrichtung der Planschneidmaschine der Weiterverarbeitungsstation zugeführt, nachdem sie zuvor geringfügig manuell in Vorschubrichtung vorgezogen wurden, um sie seitlich am Gehäuse der Schneidmaschine vorbei bewegen zu können.

Eine Planschneidmaschine, an der gemäß dem vorbeschriebenen Verfahren gearbeitet werden kann, ist beispielsweise aus der EP-A-0 056 874 bekannt. Es läßt sich mit dieser kein automatischer Verfahrensablauf erreichen, insbesondere nicht bezogen auf den Schnitt zur Erzeugung der kleinen Stapel und deren Weiterleitung an die Weiterverarbeitungsstation. Hierbei kann es sich beispielsweise um einen Bündelautomaten oder eine Etikettenstanze handeln.

Es sind des weiteren Vorrichtungen bekannt, die automatisiert die Bildung und Weiterverarbeitung von kleinen Blattgutstapeln gestatten. Diese sind allerdings nur geeignet, definierte Verfahrensschritte bei der Bildung und Weiterverarbeitung von kleinen Blattgutstapeln zu bewerkstelligen, so daß, um den gesamten Verfahrensablauf abdecken zu können, aufwendige Maschinenkonstruktionen oder zumindest zwei Planschneidmaschinen erforderlich sind.

Aus der EP-A-0 242 763 ist es bekannt, mit einer ersten Planschneidmaschine gegebenenfalls erforderliche Randschnitte am Stapel vorzunehmen, wonach dieser als Ausgangsstapel vorliegt, sowie mit dieser Maschine auch die Zerteilung des Ausgangsstapels in die Teilstapel vorzunehmen. Diese werden auf einer Unterlage gesammelt und einer zweiten Planschneidmaschine zugeführt, die senkrecht zur erstgenannten Planschneidmaschine angeordnet ist. In dieser zweiten Schneidmaschine werden die Teilstapel bei jedem Schnitt in die in Reihe angeordneten kleinen Stapel unterteilt. Bezogen auf die Vorschubrichtung des Gutes ist vor den Teilstapeln, somit im Bereich des vorderen Tischteiles, ein erstes Lineal angeordnet und es ist in einen zwischen den vorderen und hinteren Tischteilen gebildeten Spalt, benachbart zum hinteren Ende des vorderen Tischteiles, ein zweites Lineal einführbar. Die beiden Lineale bilden zwischen sich einen Querkanal, der die kleinen Stapel aufnimmt, die mittels eines Ausstoßers der Weiterverarbeitungsstation zugeführt werden können.

Aus der WO 91/00168 A ist ein recht aufwendiges Verfahren zum Schneiden und Weiterverarbeiten von kleinen Blattgutstapeln bekannt, wobei eine komplizierte Maschinenkonstruktion zum Einsatz gelangt. Das vordere Tischteil der Maschine ist zweiteilig ausgebildet, wobei der vordere Abschnitt des Tischteiles nach dem Zerteilen des Ausgangsstapels in die Teilstapel angehoben wird, um so eine unterhalb des vorderen Abschnittes des vorderen Tischteiles angeordnetes erstens bewegliches Lineal im Zusammenhang mit dem weiteren Trennen der Teilstapel zur Bildung der kleinen Stapel in Position bringen zu können. Während der hintere Abschnitt des vorderen Tischteils stationär in einem horizontal verfahrbaren Grundrahmen gelagert ist, erfolgt die Lagerung des vorderen Abschnittes des vorderen Tischteiles in einem im Grundrahmen gelagerten, vertikal verfahrbaren Zwischenrahmen, der unterhalb des vorderen Abschnittes des vorderen Tischteiles das erste Lineal und Elemente zum horizontalen Verfahren sowie Verschwenken dieses Lineals aufnimmt. Das erste Lineal bildet damit ein fest installiertes Bauteil der Vordertischkonstruktion. Das Arbeitsverfahren der Maschine ist aufwendig, da das vordere Tischteil wegen der Aufteilung in zwei Bereiche nicht nur horizontal verfahrbar, sondern auch vertikal über eine relativ große Höhendistanz verfahrbar ist.

In der EP-A-0 453 933 ist ein Verfahren zum Schneiden und Weiterverarbeiten schmaler kleiner Blattgutstapel beschrieben, wobei mit der dort dargestellten Planschneidmaschine nur Stapel mit konstanten Abmessungen in Vorschubrichtung des Gutes erzeugt werden können. Hierzu ist ein L-förmig gestaltetes Element zur Aufnahme der geschnittenen kleinen Stapel vorgesehen. Der untere Schenkel des L-förmigen Elementes untergreift die kleinen Stapel, während der andere Schenkel als seitliche Stütze der Stapel dient. Das L-förmige Element ist horizontal verfahrbar und verschwenkbar in einem vorderen Tischteil der Planschneidmaschine gelagert, das allerdings nicht der Aufnahme des geschnittenen Gutes dient. Diese Lagerung des L-förmigen Elementes dient dem Zweck, beim Durchtrennen der Teilstapel mittels des keilförmigen Messers und damit der Bildung zunächst parallelogrammförmig in sich verschobener kleiner Stapel das Abkippen des L-förmigen Elementes nachvollziehen zu können, wobei die vordere Kante des L-förmigen Elementes in einer Ebene mit der Tischoberfläche verbleibt.

Aufgabe der vorliegenden Erfindung ist es, ein Verfahren gemäß dem Oberbegriff des Patentanspruches 1 so weiter zu bilden, das es ermöglicht, mit ein und derselben Schneidmaschine, bei einfacher Arbeitsweise, nicht nur die Schritte zur Erzeugung der Teilstapel und der kleinen Stapel zu bewerkstelligen, sondern auch mit dieser Maschine die Voraussetzungen zu schaffen, daß die kleinen Stapel automatisch der Weiterverarbeitung zugeführt werden können.

Gelöst wird die Aufgabe durch ein Verfahren gemäß den Merkmalen des Patentanspruches 1.

Erfindungsgemäß ist damit vorgesehen, daß erst nach dem Zurückschieben der Teilstapel auf das hintere Tischteil, wobei die Teilstapel teilweise auf dem vorderen Tischteil aufliegen können, das erste bewegliche Lineal oberhalb des vorderen Tischteiles installiert wird. Zuvor, das heißt vor dem Installieren des ersten Lineales, ist die gesamte Tischfläche des Tisches, somit insbesondere die Tischfläche des vorderen Tischteiles, frei, so daß dort das Gut beliebig manipuliert werden kann, insbesondere nach den Schnitten zum Erzeugen der Teilstapel gedreht werden kann. Auch ist es möglich, den Ausgangsstapel vor dem Trennen in die Teilstapel unter Verwendung der Planschneidmaschine am Rand zu beschneiden. - Erst dann, wenn das vordere Tischteil nicht mehr zum Handhaben des Gutes benötigt wird, wird das erste bewegliche Lineal installiert. Mittels dieses Lineals können die automatisch ablaufenden Verfahrensschritte bewerkstelligt werden, insbesondere im Zusammenwirken mit dem zweiten beweglichen Lineal.

Der wesentliche Unterschied zwischen dem erfindungsgemäßen Verfahren und dem in der WO 91/00168 A offenbarten ist somit darin zu sehen, daß bei der Erfindung nach dem Zurückschieben der Teilstapel auf das hintere Tischteil das erste bewegliche Lineal oberhalb des vorderen Tischteiles installiert wird, während bei dem genannten Stand der Technik dieses erste, bewegliche Lineal unterhalb des vorderen Tischteiles unveränderlich installiert ist und auch dauerhaft unterhalb des vorderen Abschnittes des vorderen Tischteiles positioniert bleibt. Es ist deshalb, bei angehobenem vorderen Abschnitt des vorderen Tischteiles nicht möglich, in einer Ebene angeordnete vordere und hintere Tischteile zur Bildung eines Spaltes zwischen diesen auseinanderzuschieben, um zwischen den beiden Linealen den Querkanal für die abzuführenden kleinen Stapel zu bilden.

Gemäß der Erfindung werden die Teilstapel im Bereich des Lineals plaziert, wobei hierunter sowohl ein Plazieren des Lineals, bezogen auf die ruhenden Teilstapel, als auch ein Verschieben der Teilstapel in den Bereich des bereits installierten Lineales verstanden wird. Insbesondere werden die Teilstapel gegen das Lineal plaziert. Es erfolgt dann der Schnitt zum Erzeugen der kleinen Stapel, und dann werden das vordere und hintere Tisch teil zur Bildung des Spaltes zwischen diesen auseinander gescho ben. Das zweite bewegliche Lineal wird nun im Bereich des Spaltes plaziert und durch den zwischen den beiden Linealen gebildeten Querkanal die beiden Stapel zur Weiterver arbeitungsstation gefördert. Es ist dabei unerheblich, ob das zweite bewegliche Lineal von unten, das heißt durch den Spalt plaziert wird oder aber von der Seite oder von oben. Entscheidend ist, daß durch die beiden Lineale der Querkanal gebildet wird. Nach dem Abfördern, insbesondere Ausschieben der kleinen Stapel zur Weiterverarbeitungsstation werden die auf dem hinteren Tischteil befindlichen Teilstapel in den Bereich des ersten Lineals vorgeschoben und es schließt sich die nächste Schneidfolge im vorbeschriebenen Sinne an.

Wie zuvor zum Stand der Technik nach der EP-A-0 242 763 beschrieben, ist insbesondere die Bewegung des ersten Lineals den Vorgaben beim Schneiden der kleinen Stapel anzupassen. Dies macht eine horizontale Verfahrbarkeit des ersten Lineals sowie dessen Schwenkbarkeit erforderlich.

Abgesehen hiervon ist es erforderlich, das erste Lineal, da es sich hierbei um ein mobiles, zu installierendes Bauteil handelt, definiert bezüglich des vorderen Tischteiles bzw. der zu schneidenden Teilstapel zu positionieren, um die beschriebene Bewegungsfolge des ersten Lineals zu gewährleisten. Gemäß einem besonderen Verfahrensmerkmal ist vorgesehen, daß das erste Lineal beim Installieren gegen die zu schneidenden Teilstapel positioniert wird. Insbesondere dann, wenn das erste Lineal beim Installieren gegen die mit ihren vorderen Flächen in der Schneidebene angeordneten Teilstapel positioniert wird, ist sichergestellt, daß das Lineal einer definierten, fest vorgegebenen Ebene, nämlich der Schneidebene des Messers zugeordnet ist. Bewegungskoordinaten des ersten Lineales können damit in bezug zur Schneidebene gesetzt werden. Andererseits ist eine variable Zuordnung der Anlagefläche des ersten Lineales zur Schneidebene möglich. Dies bedeutet, daß die Anlageebene des ersten Lineals in einem beliebigen Abstand zur Schneidebene positioniert wird und die Position des Lineals, insbesondere dessen Position zur Schneidebene, mittels einer Elektronik erfaßt wird. Die Elektronik ermittelt somit insbesondere, wie weit die vertikal positionierte Anlageebene des Lineals von der Schneidebene entfernt ist und berücksichtigt dies beim laufenden Schneidprozeß. Aus dem Stand der Technik ist es bekannt, Positionen von Maschinenteilen bezüglich der Schneidebene mittels einer Elektronik zu ermitteln und darzustellen, beispielsweise die Position des Vorschubsattels der Schneidmaschine bezüglich der Schneidebene. Entsprechend ist die Position des ersten Lineals darzustellen.

Die Übertragung der Daten zwischen der mobilen Richtstation und der allgemeinen Steuerung der Planschneidmaschine, insbesondere bezogen auf die Ansteuerung der Stellelemente der mobilen Richtstation als auch der Elemente zum Fixieren der mobilen Richtstation mit dem vorderen Tischteil und der Elemente zum Erfassen der Position der mobilen Richtstation relativ zum zu schneidenden Gut bzw. zur Schneidebene des Messers, kann selbstverständlich auch mittels Fernsteuerung, Infrarotsteuerung oder dergleichen erfolgen.

Eine Weiterbildung sieht vor, daß nach dem Zurückschieben des Teilstapels auf das hintere Tischteil eine mobile Richtstation, die das erste Lineal aufnimmt, auf dem vorderen Tischteil plaziert wird. Die mobile Richtstation wird zweckmäßig nach dem Zurückschieben des Teilstapels auf das hintere Tischteil von einem seitlich angeordneten weiteren Tischteil auf das vordere Tischteil verfahren. Dies erfolgt insbesondere manuell. Die Aufnahmeebenen des hinteren Tischteiles sowie des weiteren Tischteiles können dabei dauerhaft miteinander fluchten, so daß die mobile Richtstation, dann, wenn sie nicht benötigt wird, neben dem vorderen Tischteil auf dem weiteren Tischteil plaziert wird. Ein gewisser Nachteil ist darin zu sehen, daß dieser Bereich für eine freie Handhabung des Schneidgutes dem Bedienenden nicht zur Verfügung steht. Vor diesem Hintergrund wird vorgeschlagen, daß das weitere Tischteil zwei parallel übereinander angeordnete Tischebenen aufweist, wobei die untere Tischebene der Aufnahme der mobilen Richtstation vor dem Verfahren auf das vordere Tischteil dient und die beiden Tischebenen des weiteren Tischteiles bezüglich der Tischebene des vorderen Tischteiles heb- und senkbar sind. Wird die mobile Richtstation nicht benötigt, befindet sich das weitere Tischteil in seiner abgesenkten Stellung, so daß die obere Tischebene des weiteren Tischteiles eine Ebene mit der Tischebene des vorderen Tischteiles bildet und somit dieser Bereich beim Arbeiten ohne irgendeine Einschränkung genutzt werden kann. wird die mobile Richtstation benötigt, wird das weitere Tischteil so weit angehoben, daß dessen untere Tischebene mit der Tischebene des vorderen Tischteiles fluchtet, womit die mobile Richtstation ohne Schwierigkeiten auf das vordere Tischteil übergeschoben werden kann. Falls notwendig ist während des Arbeitens mit der mobilen Richtstation auf dem vorderen Tischteil das weitere Tischteil wieder abgesenkt.

Vorzugsweise wird die mobile Richtstation nach dem Überführen auf das vordere Tischteil mit diesem oder mit einem diesem Tischteil zugeordneten Seitenanschlag verbunden, insbesondere mittels Saug- oder Magnetkraft. Hierdurch ist sichergestellt, daß die mobile Richtstation die gewünschte Position zum vorderen Tischteil dauerhaft einnimmt, was Voraussetzung für die Funktion des Lineals ist.

Mit dem Lineal der mobilen Richtstation kann das zu schneidende Gut auf einfache Art und Weise ausgerichtet werden. So findet nach dem Schnitt in aller Regel ein Verschieben der oberen Bögen des zu schneidenden Gutes statt, so daß durch das Bewegen des ersten Lineals gegen die Vorderkante des zu schneidenden Gutes die Ausrichtung an der Einrichtung zum Vorschieben des Gutes stattfinden kann.

Gemäß einer grundsätzlichen weiteren Ausgestaltung des erfindungsgemäßen Verfahrens ist vorgesehen, daß das erste Lineal beim Installieren definiert bezüglich des vorderen Tischteils positioniert wird. Das erste Lineal wird somit nicht am Schneidgut ausgerichtet, sondern am vorderen Tischteil. So ist insbesondere vorgesehen, daß die das erste Lineal aufnehmende mobile Richtstation in unterschiedlichen Positionen, bezogen auf die Schneidebene des Messers der Planschneidmaschine, im vorderen Tischteil positionierbar ist. Dies berücksichtigt, daß kleine Stapel unterschiedlicher Erstreckung in Vorschubrichtung des Gutes geschnitten werden müssen und anzustreben ist, geringe Verfahrwege des Lineals zu bewerkstelligen. Insofern weist das vordere Tischteil in parallelen Ebenen zur Schneidebene des Messers, beispielsweise in drei Ebenen, diverser Aufnahmen auf, wobei mit der mobilen Richtstation verbundene zapfenförmige Elemente in Wirkverbindung mit diesen Aufnahmen bringbar sind. Da eine entscheidende Anforderung bei der Positionierung der mobilen Richtstation bezüglich des vorderen Tischteiles darin besteht, die Anlagefläche des ersten Lineals in deren Ausgangsstellung exakt parallel zur Schneidebene des Messers auszurichten, ist vorgesehen, daß die mobile Richtstation im vorderen Tischteil zentrierbar ist.

Vorzugsweise wird das erste Lineal, nachdem die Teilstapel vorgeschoben worden sind bzw. in der Endphase der Verschiebung der Teilstapel, entgegen der Vorschubrichtung der Teilstapel bewegt, so daß ein Ausrichten der Teilstapel am Vorschubsattel der Schneidmaschine erfolgt. Diese präzise Ausrichtung der Teilstapel ist eine besondere Voraussetzung für eine hohe Schnittgenauigkeit beim Erzeugen der kleinen Stapel, bei denen es sich insbesondere um Etiketten handelt. Beim Schneiden der Teilstapel wird das erste Lineal so verschwenkt, daß es entsprechend der Keilform des Schneidmessers vom Messer weggekippt wird. Vorzugsweise erfaßt die Elektronik die Absenkbewegung des Schneidmessers und steuert das Stellglied zum Schwenken des ersten Lineals entsprechend dem Durchgang des Schneidmessers durch die Teilstapel. Überlagert ist bzw. anschließend erfolgt eine geringfügige horizontale Bewegung des ersten Lineals von der Schneidebene weg, um eine Verschiebung der parallelogrammförmig verschobenen kleinen Stapel vollends auf das vordere Tischteil zu erreichen, wenn sich das zweite Lineal, vertikal ausgerichtet, vollständig an die Hinterkante des vorderen Tischteiles anlegt. Der vorgenannte Überstand der kleinen Stapel ist dadurch bedingt, daß die Schneidebene bzw. die Schneidleiste geringfügig zur Trennfläche von vorderem und hinterem Tischteil versetzt im hinteren Tischteil angeordnet ist. Bei senkrecht angeordnetem zweiten Lineal erfolgt das Kippen des ersten Lineals in dessen senkrechte Stellung.

Vorzugsweise ist das erste Lineal sowohl horizontal verfahrbar als auch verschwenkbar. Es ist insbesondere um unterschiedliche definierte Strecken horizontal verfahrbar. Es ist beispielsweise um das Vorschubmaß zur Erzeugung der kleinen Stapel, das Vorschubmaß zum Ausgleich der Schwenkbewegung des ersten Lineals und das Vorschubmaß eines Zwischenvorschubes, insbesondere im Zusammenhang mit einer Entsorgung des Schneidabfalls durch den Spalt, verfahrbar. Verfahren bzw. verschwenkt wird das Lineal insbesondere durch ein pneumatisch oder elektrisch wirkende Kraftmittel, vorzugsweise mittels eines elektrischen Stellmotors.

Es wird als besonders vorteilhaft angesehen, wenn die gedrehten Teilstapel zwischen einer oder mehreren verfahrbaren Anlegern und einem stationären Seitenanleger des hinteren Tischteiles fixiert werden. Dies wird in aller Regel vor oder beim Schnitt in der zweiten Richtung erfolgen. Eine derartige Verfahrensweise ist insbesondere dann von Vorteil, wenn schmale Nutzen zu schneiden sind, womit gewährleistet ist, daß diese exakt parallel zueinander ausgerichtet sind und der dem stationären Seitenanleger zugeordnete Teilstapel flächig an diesem anliegt.

Wesentlich ist bei dem erfindungsgemäßen Verfahren, daß mit diesem das Schneiden in einer sogenannten Mischproduktion möglich ist. Dies bedeutet, daß nach dem Schneiden der kleinen Stapel, mit einer unter Umständen geringen Erstreckung in Vorschubrichtung, kleine Stapel geschnitten werden müssen, deren Erstreckung in Vorschubrichtung größer ist. Diese Arbeiten sind durch Verfahren des Lineals der mobilen Richtstation oder durch Versetzen der mobilen Richtstation auf einfache Art und Weise zu bewerkstelligen.

Weitere Merkmale des erfindungsgemäßen Verfahrens sind in der Beschreibung der Figuren und in den Unteransprüchen dargestellt, wobei bemerkt wird, daß alle Einzelmerkmale und alle Kombinationen von Einzelmerkmalen erfindungswesentlich sind.

In den Figuren ist das erfindungsgemäße Verfahren unter Einbeziehung mehrerer Ausführungsformen einer nach diesem arbeitenden Planschneidmaschine dargestellt, ohne auf die konkreten Verfahrensschritte beschränkt zu sein. Es stellt dar:
- Figur 1: eine Draufsicht einer ersten Ausführungsform der Planschneidmaschine mit auf einem Seitentisch plazierter, in Nichtgebrauchsstellung befindlicher mobiler Richtstation sowie mit einem auf dem hintreen Tischteil ruhenden Schneidgutstapel vor dem Randbeschnitt,
- Figur 2: eine Darstellung gemäß Figur 1 mit auf dem hinteren Tischteil ruhenden Schneidgutstapel nach dem Randbeschnitt, somit den auf dem hinteren Tischteil ruhenden Ausgangsstapel, vor dem Schneiden von Teilstapeln in einer ersten Richtung,
- Figur 3: eine Ansicht gemäß Figur 2 mit den auf dem hinteren Tischteil ruhenden um 90° gedrehten Teilstapeln, vor dem Schneiden in der zweiten Richtung,
- Figur 4: die Planschneidmaschine gemäß Figur 3 mit auf dem vorderen Tischteil plazierter mobiler Richtstation, an deren Lineal die vorgeschobenen Teilstapel anliegen, in einer Position zur Durchführung des ersten Schnittes in der zweiten Richtung zwecks Abtrennen der diversen kleinen Stapel,
- Figur 5: einen Schnitt durch die Schneidmaschine gemäß der Linie V-V in Figur 4,
- Figuren 6 bis 8: die in Figur 5 eingekreiste, auf dem vorderen Tischteil aufliegende mobile Richtstation in verschiedenen Arbeitsstellungen,
- Figur 9: die mobile Richtstation in einer Ansicht IX gemäß Figur 8,
- Figuren 10 bis 15: Verfahrensschritte, die die Arbeitsweise der Planschneidmaschine ohne Zwischenschnitte zwischen den einzelnen Hauptschnitten verdeutlichen,
- Figuren 16 bis 19: Verfahrensschnitte, die bei Durchführung eines Zwischenschnittes zwischen den Hauptschneidevorgängen einzulegen sind,
- Figur 20: eine modifizierte Gestaltung der Planschneidmaschine mit Seitenanlegern an der Vorschubeinrichtung sowie am ersten Lineal, in einer Ansicht gemäß Figur 4,
- Figur 21: eine Detailansicht des Seitenanlegers der Vorschubeinrichtung, in Richtung des Pfeiles D in Figur 20 gesehen,
- Figur 22: eine Ansicht der Vorschubeinrichtung und des dieser zugeordneten Seitenanlegers, in Richtung des Pfeiles E in Figur 21 gesehen,
- Figur 23: eine modifizierte Gestaltung der Einrichtung zum Befestigen der mobilen Richtstation mit dem vorderen Tischteil, in einer Ansicht gemäß Figur 10,
- Figur 24: eine modifizierte Gestaltung der mobilen Richtstation mit Seitenanleger und Zentrierbolzen in einer Ansicht gemäß Figur 9,
- Figur 25: in vergrößerter Darstellung einen Schnitt durch die Einrichtung zum Zentrieren von mobiler Richtstation und vorderem Tischteil und
- Figur 26: eine modifizierte Gestaltung des weiteren Tischteiles zur Aufnahme der mobilen Richtstation, wenn diese nicht benötigt wird.

Die grundsätzliche Gestaltung der Planschneidmaschine ist den Darstellungen der Figuren 1 und 5 zu entnehmen. Die Planschneidmaschine 1 weist einen Ständer 2, einen von diesem getragenen Tisch 3 sowie einen sich oberhalb des Tisches 3 erstreckenden Portalrahmen 4 auf. Ein hinteres Tischteil 5 mit dessen Tischoberfläche 6 dient der Aufnahme des zu schneidenden Gutes 7, das aus gestapeltem blattförmigem Gut besteht. Die einzelnen Blattlagen sind mit der Bezugsziffer 8 bezeichnet. Ein vorderes Tischteil 9 dient der Aufnahme des geschnittenen Gutes im Bereich seiner Tischoberfläche 10. Im Portalrahmen 4 ist ein Preßbalken 11 gelagert, der oberhalb des hinteren Tischteiles 5 plaziert ist und auf das zu schneidende Gut 7 absenkbar ist. Vor dem Preßbalken 11 ist im Portalrahmen 4 ein Messerträger 12 verfahrbar gelagert, im Bereich dessen unterem Ende ein Schneidmesser 13 mit diesem verschraubt ist. Die unteren Enden von Schneidmesser 13 und Messerträger 12 sind keilförmig ausgebildet, wobei die dem Preßbalken 11 zugewandte Fläche des Schneidmessers 13 senkrecht zu den Tischoberflächen 6 und 10 positioniert ist und hiermit die Schneidebene 14 gebildet ist. Unterhalb des Schneidmessers 13 ist in das hintere Tischteil 5, in geringem Abstand zur Trennfläche von hinterem Tischteil 5 und vorderem Tischteil 9, eine nicht gezeigte Schneidleiste eingelassen, in die das Schneidmesser 13 in dessen unterem Totpunkt geringfügig eindringt, um sicherzustellen, daß auch die unterste Lage des Blattgutstapels, der aus Papier, Pappe, Folien oder dergleichen besteht, durchtrennt wird. Das Schneidmesser wird in bekannter Art und Weise im Schwingschnitt geführt. Im Bereich des hinteren Tischteiles ist in Vorschubrichtung A (Figur 1) des zu schneidenden Gutes 7 ein Vorschubsattel 15 im hinteren Tischteil 5 verfahrbar gelagert. Das mit dem zu schneidenden Gut 7 in Anlage gelangende Vorschubteil 16 des Vorschubsattels ist vorne kammförmig ausgebildet und weist eine größere Höhe auf als die maximale Einlagehöhe des zu schneidenden Gutes 7. Der Antrieb zum Verfahren des Vorschubsattels 15 in Vorschubrichtung und entgegengesetzt zu dieser ist nicht näher veranschaulicht. Unterhalb des ausladenden hinteren Tischteiles 5 sind mehrere Stützen 17 angeordnet, die das hintere Tischteil zum Boden 18 hin abstützen.

Der Arbeitsbereich des vor dem vorderen Tischteil 9 an der Planschneidmaschine 1 Arbeitenden ist durch seitlich des vorderen Tischteiles 9 angeordnete, am Portalrahmen 4 angeordnete Lichtschranken 19 abgesichert. Seitlich des vorderen Tischteiles 9 befinden sich Ablagetische 20 und 21, auf denen geschnittenes oder zu schneidendes Schneidgut gegebenenfalls zwischengelagert werden kann. Der bedienerseitig rechte Ablagetisch 21 dient im übrigen der Aufnahme einer mobilen Richtstation 22, solange diese nicht gebraucht wird. Neben dem Ablagetisch 21 ist eine Weiterverarbeitungsstation 23 positioniert, bei der es sich beispielsweise um eine Etikettenstanze oder einen Bündelautomaten handelt. Die mittels der Planschneidmaschine geschnittenen kleinen Stapel werden reihenweise der Weiterverarbeitungsstation 23 zugeführt, wie es in Figur 1 gezeigt ist. Vor dem Zuführen der letzten Reihe kleiner Stapel sind bereits sieben weitere Reihen der Weiterverarbeitungsstation 23 zugeführt worden.

Nachfolgend wird das Verfahren zur Bildung der Reihe kleiner Stapel beschrieben, wobei eine derartige Reihe in Figur 1 mit der Bezugsziffer 24 und der jeweilige kleine Stapel mit der Bezugsziffer 25 bezeichnet ist. Im konkreten Fall werden aus jedem Ausgangsstapel acht Stapelreihen 24 mit jeweils acht kleinen Stapeln geschnitten.

Figur 1 zeigt die auf dem seitlichen Ablagetisch 21 ruhende mobile Richtstation 22, womit sowohl das hintere Tischteil 5 als auch das vordere Tischteil 9 der Planschneidmaschine 1 für das Arbeiten mit der Maschine frei sind. Es wird zunächst der große Blattgutstapel 26 an seinen vier Rändern 27 beschnitten, indem er jeweils an einen der Seitenanleger 28 des hinteren Tischteiles 5 angelegt und mittels des Vorschubsattels 15 in die Schneidposition vorgeschoben wird. Nach jedem Schnitt fährt der Vorschubsattel 15 zurück und es kann der Bediener den Stapel 26 geringfügig vorziehen und auf dem vorderen Tischteil 9 oder aber unterhalb des Portalrahmens 4 um 90° drehen. Zur Durchführung des nächsten Randschnittes wird der Stapel 26 an den Seitenanleger 28 und dem Vorschubsattel 15 angelegt. Nach den vier Randschnitten liegt der in seinen Abmessungen reduzierte Ausgangsstapel 29 vor, wie er in Figur 2 gezeigt ist. Die an diesem durchzuführenden Schnitte sind in der Figur 2 mit strichlierten Linien veranschaulicht. Bei am Seitenanleger 28 anliegendem Ausgangsstapel 29 werden durch sukzessives Vorschieben des Vorschubsattels 15 um die vorgegebenen Maße durch sieben Schnitte in der ersten Richtung des Ausgangsstapels 29 acht Teilstapel 30 gebildet. Figur 3 zeigt diese acht Teilstapel 30, die Seite an Seite angeordnet, jedoch um 90° gedreht positioniert sind, in einer Position, an der diese stirnseitig am Vorschubsattel sowie im Bereich eines Teilstapels 30 am rechten Seitenanleger 28 anliegen. Hiervon ausgehend wird die Planschneidmaschine dahingehend betrieben, daß nach dem Vorschieben des so vorliegenden Ausgangsstapels 29 und dessen Vorschieben jeweils ein Schnitt zur Bildung der acht hierbei entstehenden kleinen Stapel 28 vollführt und nach dem Verfahren des vorderen Tischteils 9 in Richtung des Pfeiles A diese kleinen Stapel 25 senkrecht zur Vorschubrichtung A, somit in Richtung des Pfeiles B, zur Weiterverarbeitungsstation 23 ausgeschoben werden. Bei dem Abschneiden der kleinen Stapel 25 gemäß der Darstellung in Figur 4 gelangt die mobile Richtstation 22 zum Einsatz, die, sobald der Ausgangsstapel 29 nicht mehr den Raum des vorderen Tischteiles 23 benötigt, vom Ablagetisch 21 auf das vordere Tischteil 9 verschoben werden kann und dort an einem definierten Ort positioniert wird.

Die mobile Richtstation 22 ist mittels fünf Saugelementen 53 mit dem vorderen Tischteil 9 verbindbar, wobei in den Figuren 1 bis 4 eine Richtstation 22 gezeigt ist, die auf ihrer dem Bediener zugewandten Seite in einer Reihe die Saugelemente 53 aufweist.

Die in den Figuren 8 und 9 gezeigte mobile Richtstation 22 ist fest mit dem vorderen Tischteil 9 verbindbar und nimmt ein erstes Lineal 31 horizontal verfahrbar sowie um eine horizontale Achse verschwenkbar auf. Die mobile Richtstation 22 weist ein plattenförmiges Basiselement 32 auf. In diesem ist ein Lagerelement 33 gelagert, das mittels eines elektrischen Stellmotors 34 verfahrbar ist. Dieser ist einerseits am im wesentlichen plattenförmigen Basiselement 32 befestigt und es greift dessen in Richtung der Doppelpfeile C verfahrbare Stange 35 am Lagerelement 33 an. Mit der Bezugsziffer 36 sind elektrische Anschlüsse zum Ansteuern des Stellmotors 34 bezeichnet. Bei dem Stellmotor handelt es sich beispielsweise um einen Servomotor. Das plattenförmige Basiselement 32 weist auf seiner Oberseite zwei parallele Führungen 37 zum Führen des Lagerelementes 33 auf. Dieses ist mit vier unteren Lageraufnahmen 38 versehen, in denen das Lineal 31 in seinem unteren Bereich um Achsen 39 schwenkbar gelagert ist. In einem mittleren Bereich des Lagerelementes 33 greifen schwenkbar zwei Kniehebel 40 an. Die Schenkel 41 und 42 des jeweiligen Kniehebels 40 greifen im Bereich der Achsen 43 und 44 gelenkig oben am Lineal 31 bzw. am Lagerelement 33 an. Eine Lagerachse verbindet die beiden Kniehebel 40 im Bereich des Gelenkes zwischen den jeweiligen beiden Schenkeln 41 und 42 und es greift etwa auf halber Länge der Achse 45 eine Kolbenstange 46 eines Pneumatikzylinders 47 an der Achse 45 an, wobei der Pneumatikzylinder 47 gelenkig in einem oberen Abschnitt des Lagerelementes 43 gehalten ist. Mit den Bezugsziffern 48 sind die Pneumatikanschlüsse des Pneumatikzylinders 47 bezeichnet. Da die Anlenkung des Lineals 31 im unteren Anlenkpunkt, das heißt im Bereich der Achsen 39, sich oberhalb der Tischoberfläche 10 des vorderen Tischteiles 9 befindet, aber dauerhaft sichergestellt sein muß, daß das Lineal die Tischoberfläche 10 kontaktiert, um auch die unteren Blattlagen des jeweiligen Stapels beaufschlagen zu können, ist im unteren Bereich des Lineals 31 auf seiner dem hinteren Tischteil 5 zugewandten Seite eine in Richtung der Anlegeebene des Lineals 31 verschieblich gelagerte Platte 50 im eigentlichen Linealkörper 51 gelagert. Bei einem Verschwenken des Lineals 49 kann damit die in Kontakt mit der Tischoberfläche 10 stehende untere Kante der Platte 50 sich relativ zum eigentlichen Linealkörper 51 verschieben. An der Unterseite ist das plattenförmige Basiselement 32 der mobilen Richtstation 22 im wesentlichen in den Ecken des Basiselementes 32 mit vier Laufrollen 52 versehen, so daß die mobile Richtstation, ohne sie anheben zu müssen, vom Ablagetisch 21 zum vorderen Tischteil 9 und zurück geschoben werden kann. Um die mobile Richtstation 22 dauerhaft positionieren zu können, ist sie - in einer abgewandelten Ausführungsform - in ihrem hinteren Bereich mit drei Saugelementen 53 sowie in ihren vorderen seitlichen Bereichen mit zwei weiteren Saugelementen 53 versehen, die mit Unterdruck an das vordere Tischteil 9 anlegbar sind. Die Saugelemente 53 sind um Achsen 55 schwenkbar, die in sich vertikal erstreckenden Langlöchern 54 des plattenförmigen Basiselementes 52 gelagert sind. Mit der Bezugsziffer 56 sind Pneumatikanschlüsse zu den Saugelementen 53 verdeutlicht.

Figur 8 zeigt die mobile Richtstation 22 bei zurückgefahrenem Lagerelement 33 sowie ausgefahrenem Kolben des Pneumatikzylinders 47, womit das Lineal 31 in seine vertikale Stellung überführt ist. Demgegenüber zeigt Figur 7 den in eingefahrener Stellung befindlichen Kolben des Pneumatikzylinders 34 und demzufolge das Lineal 31 in seiner verschwenkten Stellung, in der es entsprechend der Parallelogrammform des sich beim Schnitt ergebenden Schneidgutstapels verschwenkt ist. Figur 6 zeigt eine gegenüber den Ausführungsformen nach den Figuren 7 bis 9 modifizierte Gestaltung, bei der statt des elektrischen Stellmotors 34, mit dem beliebige Positionen darstellbar sind, drei hintereinander geschaltete Pneumatikzylinder 57, 58 und 59 zwischen dem plattenförmigen Basiselement 32 und dem Lagerelement 33 wirksam sind und durch die Positionen dieser drei Pneumatikzylinder drei unterschiedliche Ausfahrzustände des Lagerelementes 33 in Richtung des Doppelpfeiles C darstellbar sind.

Nachfolgend wird der Verfahrensablauf beim Schneiden der kleinen Stapel 25 anhand der Darstellung der Figuren 10 bis 15 beschrieben:

Die Ausgangsposition gemäß Figur 10 stellt diejenige Situation dar, wie sie in der Gesamtdarstellung gemäß Figur 4 wiedergegeben ist. Das zu schneidende Gut, das in den einzelnen Teilstapeln 30 vorliegt, wird bis zum ersten Schnittmaß zum Schneiden des Ausgangsstapels in der zweiten Richtung mittels des Vorschubsattels 15 in Vorschubrichtung A vorgeschoben. Es wird dann die mobile Richtstation 22 bei vertikal stehendem Lineal 21 vom Ablagetisch 21 zum vorderen Tischteil 9 verfahren und mit dem Lineal 31 gegen die zugewandten vorderen Flächen der Teilstapel 30 positioniert. Diese Position stellt beispielsweise die Referenzposition für die anschließenden Bewegungen des Lineales 31 und des Lagerelementes 33 dar. Die Referenzposition ist über die Position des Vorschubsattels 15 und das bekannte Maß des Ausgangsstapels 29 in Vorschubrichtung A, wobei der Ausgangsstapel 29 am Vorschubsattel 15 anliegt, in der Maschinenelektronik darstellbar. In dieser Position der mobilen Richtstation 22 wird diese durch Anlegen von Unterdruck an die Saugelemente 53 fest mit dem vorderen Tischteil 9 verbunden. Die Ansteuerung der Saugelemente 53 erfolgt dabei durch die Maschinenelektronik. Beim nachfolgenden Schnitt, wie in Figur 11 gezeigt, durchtrennt das Schneidmesser 13 das Schneidgut und erzeugt hierbei die einzelnen kleinen Stapel 25, die aufgrund der keilförmigen Form des Schneidmessers 13 und des Messerträgers 12 parallelogrammförmig in sich verschoben werden. Abgestimmt auf die Absenk- und damit Schneidbewegung des Schneidmessers 13 wird, durch Ansteuerung über die Maschinenelektronik, der den Kniehebeln 40 zugeordnete Pneumatikzylinder 47 beaufschlagt, derart, daß das Lineal 31 in Pfeilrichtung schwenkt, wobei gleichzeitig das Lagerelement 33 geringfügig von der Schneidebene weg verfahren wird, da die Schwenkachse 39 des Lineales 31 in Abstand zur Tischoberfläche 30 des vorderen Tischteiles 9 positioniert ist und aufgrund der unveränderlichen Aufstandsfläche des jeweiligen kleinen Stapels 25 die Bewegung der Platte 50 des Lineales 31 unter Berücksichtigung deren Verschiebung auszugleichen ist.

Das vordere Tischteil 9 ist verfahrbar und kann unter Bildung eines Spaltes 61 vom hinteren Tischteil 5 bewegt werden. Unterhalb des vorderen Tischteiles 9 ist ein zweites Lineal 62 um eine Achse 63 schwenkbar gelagert. Über nicht dargestellte Stellmittel, beispielsweise einen Pneumatikzylinder, kann das Lineal, gesteuert durch die Maschinenelektronik, bei vollständig geöffnetem Spalt 61 an die Hinterkante 64 des vorderen Tischteiles 9 geschwenkt werden, wobei es senkrecht zur Tischfläche 10 positioniert ist und sich genauso wie das Lineal 31 über die gesamte Breite des vorderen Tischteiles 9 erstreckt. Da aus statischen Gründen die in den Figuren 10 bis 15 gezeigte Schneidleiste 65 gegenüber der Vorderkante des hinteren Tischteiles 5 geringfügig zurückversetzt ist, steht nach dem in Figur 11 gezeigten Schnitt der jeweilige kleine Stapel 25 geringfügig über die Hinterkante 64 des vorderen Tischteiles 9 über. Bevor das sich beim Öffnen des Spaltes 31 einschwenkende Lineal 62 an die Hinterkante 64 des vorderen Tischteiles 9 anlegt, ist es deshalb erforderlich, das entsprechend der Parallelogrammform plazierte Lineal 31 entsprechend diesem Überstand gemäß Pfeildarstellung in Figur 12 zurückzubewegen, indem über die Maschinenelektronik der elektrische Stellmotor 34 in diesem Sinne beaufschlagt wird, so daß, wie in Figur 13 dargestellt, gleichzeitig mit dem Überschieben des jeweiligen kleinen Stapels 25 entsprechend das Lineal 31 nach vorne bewegt wird. Anschließend werden, wie in Figur 14 veranschaulicht, die kleinen Stapel 25 in ihre Quaderform aufgerichtet, wobei das Lineal 31 in seine zur Tischoberfläche 10 senkrechte Position durch Beaufschlagen des Pneumatikzylindes 47 zurückverschwenkt wird und gleichzeitig mittels des elektrischen Stellmotors 34 das Lagerelement 33 geringfügig in Richtung des zweiten Lineals 62 verfahren wird, um das Differenzmaß aufgrund der Lagerung des Lineals in der zur Tischoberfläche 10 beabstandeten Achse 39 auszugleichen. Auch diese Bewegungen erfolgen durch definierte Ansteuerung über die Maschinenelektronik. Anschließend wird mittels eines Ausschiebers 67, der in seiner Ruhestellung im Bereich des Ablagetisches 20 positioniert ist, die in dem zwischen den beiden Linealen 31 und 62 gebildeten Querkanal 68 angeordnete Reihe von kleinen Stapeln 25 in Richtung des Querkanals 68 abgefördert. Hierzu wird der Ausschieber 67 hinter der Reihe von kleinen Stapeln 25 abgesenkt und in Richtung des anderen Ablagetisches 21 verfahren. Die Figur 1 zeigt beispielsweise, allerdings für den bei vorherigen Vorgang geschnittenen Ausgangsstapel, eine solche, letzte abgeförderte Reihe 24 von kleinen Stapeln 25. Diese kleinen Stapel 25 werden in der Weiterverarbeitungsstation 23 gestanzt oder gebündelt.

Nach dem Ausschieben der Reihe von kleinen Stapeln 25 wird der Ausschieber 67 wieder in seine in Figur 4 gezeigte Ausgangsstellung verfahren, das Lineal 62 zurückgeschwenkt und durch Verfahren des vorderen Tischteiles 9 der Spalt 61 zwischen diesem und dem hinteren Tischteil 5 wieder geschlossen. Es erfolgt dann im Sinne der Darstellung gemäß Figur 15 der Vorschub des zu schneidenden Gutes um das vorgegebene Schnittmaß, wobei der elektrische Stellmotor 34 im Sinne des dargestellten Pfeiles aktiviert wird, um mittels des vertikal ausgerichteten Lineales 31 den aus den einzelnen längs ausgerichteten Stapeln gebildeten Gesamtstapel gegen den Vorschubsattel 15 auszurichten. Es schließt sich dann die Schneidfolge gemäß der Darstellung der Figuren 11 bis 14 an. Nach dem letzten Schnitt und dem Abfördern der hierbei entstandenen kleinen Stapel 25 wird die Planschneidemaschine in die Stellung gemäß Figur 15 überführt und die nach dem letzten Schnitt auf dem hinteren Tischteil 5 verbliebene Reihe von kleinen Stapeln 25 mit dem Vorschubsattel 15 so weit wie möglich auf das vordere Tischteil 9 übergeschoben. Es wird dann nach dem Öffnen des Spaltes 61 das Lineal 62 gegen die Hinterkante 64 des vorderen Tischteiles 9 bewegt und schiebt hierbei diese letzte Reihe vollends auf das vordere Tischteil gegen das Lineal 31. Auch diese Reihe wird dann mittels des Ausschiebers 67 der Weiterverarbeitungsstation 23 zugeführt.

Sind alle Reihen von kleinen Stapeln 25 der Weiterverarbeitungsstation 23 zugeführt, wird nach Aufheben des Unterdrucks an den Saugelementen 53 die mobile Richtstation 22 wieder zum Ablagetisch 21 verfahren, so daß auf dem nunmehr frei gewordenen vorderen Tischteil 9 der nächste Ausgangsstapel gehandhabt werden kann, nachdem er gegebenenfalls am Rand beschnitten wurde.

Die Figuren 1 bis 4 veranschaulichen, daß ein zentraler Anschluß 69 zur mobilen Richtstation 22 führt. Dieser weist die Pneumatikleitungen zu dem bzw. den Pneumatikzylindern 47 bzw. 57 bis 59, ferner die Unterdruckanschlüsse der Saugelemente 53 sowie die elektrischen Anschlüsse zum Stellmotor 34 auf. Mit dem zentralen Anschluß 69 ist die Elektronik gekoppelt, die die Aggregate (Pneumatikzylinder, Stellmotor, Saugelemente) der mobilen Richtstation 22 ansteuert und im übrigen durchaus auch ein Wegerfassungssystem zum Erfassen der Position der mobilen Richtstation 22 relativ, das heißt senkrecht zur Schneidebene, aufweisen kann. Es ist hierdurch, unabhängig von der Bezugsposition des Vorschubsattels 15 sowie des an diesem anliegenden Stapels zu schneidenden Gutes möglich, die mobile Richtstation 22 bezüglich der Schneidebene auszurichten. Dies kann damit bezüglich jedes beliebigen Ortes des vorderen Tischteiles 9 erfolgen. Mittels der Elektronik können insbesondere die Vorschubdaten des Vorschubsattels 15 berücksichtigt werden, womit der elektrische Stellmotor 34 in Abhängigkeit von unterschiedlichen Vorschubmaßen angesteuert werden kann. Bei Verwendung von mehreren Pneumatikzylindern 57, 58 und 59 statt des elektrischen Stellmotors 34, sind hingegen nur weniger Vorschubmaße des Lineals 31 darstellbar, wobei einer der Zylinder der Kompensation beim Schwenken des Lineals 31 dient.

Ein Vorschubmaß des über die Elektronik angesteuerten elektrischen Stellmotors 34 bzw. der auch elektronisch angesteuerten Pneumatikzylinder 57 bis 59 dient damit der Kompensation beim Schwenken des Lineals 31, ein zweites Vorschubmaß der Abstimmung auf die variable Breite des zu schneidenden Schneidgutes entsprechend dem Vorschub des Vorschubsattels. Ein drittes Vorschubmaß ist im Zusammenhang mit einem zwischen zwei Hauptschneidevorgängen zur Erzeugung der Reihe von kleinen Stapeln 25 einzulegenden Zwischenschnitt zu sehen. Hinsichtlich der Problematik im Zusammenhang mit Zwischenschnitten wird auf die EP-A-0 056 874 verwiesen. Das Schneiden unter Berücksichtigung eines Zwischenschnittes, bei dem ein dünner Abfallstreifen 70 anfällt, ist in den Figuren 16 bis 19 veranschaulicht. Die Verhältnisse in Figur 16 entsprechen denjenigen in Figur 11. Nach dem Schnitt, bei gleichzeitigem Verschwenken des Lineals 31 und Verfahren des Lagerelementes 33 geringfügig vom Schneidmesser weg, wird über den Vorschubsattel 15 ein Zwischenvorschub des Schneidguts bewirkt, wie es in Figur 17 gezeigt ist. Um dieses Maß ist es erforderlich, durch Beaufschlagen des elektrischen Stellmotors 34 das Lagerelement 33 von der Schneidebene 14 weg zu fahren. Es werden dann gemäß der Darstellung in Figur 18 die kleinen Stapel 25 in deren quaderförmige Gestalt überführt, indem im Sinne der Darstellung nach Figur 14 das Lineal 31 in seine senkrecht zur Tischoberfläche 10 orientierte Stellung zurückgeschwenkt wird, wobei der Pneumatikzylinder 47 und der elektrische Stellmotor 34 beaufschlagt werden. Dann wird zur Bildung des Spaltes 61 das vordere Tischteil 9 vom hinteren Tischteil 5 weg verfahren und das Lineal 62 gegen die Hinterkante 64 des vorderen Tischteiles 9 geschwenkt. Mittels des Ausschiebers 67 wird die Reihe von kleinen Stapeln 25 der Weiterverarbeitungsstation zugeführt und gleichzeitig der Zwischenschnitt durchgeführt, bei dem der entstehende Abfallstreifen 70 durch den Spalt nach unten entsorgt wird. Damit ergibt sich die Situation, wie sie in Figur 14 gezeigt ist, anschließend wird der Spalt im Sinne der Darstellung nach Figur 15 wieder geschlossen.

Die Ausführungsform der Planschneidmaschine 1 gemäß Figur 20 verdeutlicht einen am Vorschubsattel 15 befestigten seitlichen Anleger 71 sowie einen am ersten Lineal 31 befestigten seitlichen Anleger 72 zum seitlichen Anlegen der Teilstapel 30 am stationären Seitenanleger 28 des hinteren Tischteiles 5. Der Aufbau und Funktionsweise des seitlichen Anlegers 71 am Vorschubsattel 15 ist in den Figuren 21 und 22, der Aufbau und die Funktionsweise des seitlichen Anlegers 72 am ersten Lineal 31 in Figur 24 näher veranschaulicht. Die Figuren 21 und 22 zeigen ein Anlegelineal 73 mit Führungswelle 74 in einer Parkposition. Für die Formateinstellung ist eine Anlegerführung 75 vorgesehen, auf der eine Aufnahme 76 schiebbar ist. Diese nimmt eine Schwenkaufnahme 77 auf, in der ein Schwenkzylinder 78 gelagert ist. Dieser dient dem Verschwenken des Anlegelineals 73 um 90° aus der in Figur 21 ersichtlichen horizontalen Parkstellung in die gleichfalls in dieser Figur veranschaulichten vertikalen Arbeitsstellung. Mittels eines in der Aufnahme 76 gelagerten Schiebezylinders 79 kann das Anlegelineal 73 in den Arbeitsbereich vor dem Vorschubsattel 15 sowie zurückgefahren werden, so daß das Anlegelineal 76 außerhalb des Wirkungsbereiches des Rechens 16 des Vorschubsattels 15 plaziert ist. Dies ist dann erforderlich, wenn die Vorschubeinrichtung maximal vorgeschoben ist und der Rechen 16 der Vorschubeinrichtung 15 mit dem entsprechend rechenartig ausgebildeten Abschnitt des Preßbalkens 11 kämmend zusammenwirkt und demzufolge der Anleger 71 außerhalb dieses Wirkbereiches von Vorschubsattel 15 und Preßbalken 11 anzuordnen ist. - Der Seitenanleger 72 des ersten Lineals 31 weist eine parallel zu den Achsen 39 angeordnete, im eigentlichen Linealkörper 51 gelagerte Führungswelle 80 zur Formateinstellung auf. In dieser ist ein Gehäuse 81 gelagert, das einen Anlegezylinder 82 aufnimmt. In diesem ist ein parallel zum eigentlichen Linealkörper 51 angeordnetes Anlegelineal 83 gelagert. Die Art der Verstellung des Gehäuses 1 in der Führungswelle 80 ist in der Figur nicht veranschaulicht, sie kann über beliebige Mittel erfolgen, beispielsweise mittels eines elektrischen Stellmotors oder auch mechanisch. Die Ansteuerung der seitlichen Anleger 71 und 72 erfolgt über die Maschinenelektronik. Der Anleger 72 befindet sich in demjenigen Bereich des Lineales 31 bzw. der mobilen Richtstation 22, die der Weiterverarbeitungsstation 23 abgewandt ist. Die Länge des Lineals 31 der mobilen Richtstation 22 ist selbstverständlich so bemessen, daß der Anleger 72 außerhalb desjenigen Bereiches, der von den kleinen Teilstapeln 25 eingenommen wird, angeordnet ist.

Die Figuren 23 bis 25 veranschaulichen die Gestaltung der Einrichtung zum Zentrieren der mobilen Richtstation 22 bezüglich des vorderen Tischteiles 9. Zur Zentrierung ist, wie der Darstellung der Figur 24 zu entnehmen ist, die mobile Richtstation 22, konkret deren plattenförmiges Basiselement 32 mit zwei im Bereich der Stirnseiten 84 des Basiselementes 32 angeordneten Zentrierbolzen 85 versehen, die in Wirkverbindung mit in das vordere Tischteil 9 eingelassenen Zentrieraufnahmen bringbar sind. Die Zentrierbolzen 85 sind in einer Ebene angeordnet, die parallel zur Schneidebene 14 des Messer 13 positioniert ist. Wie der Darstellung der Figur 23 zu entnehmen ist, sind in unterschiedlichen Abständen zur Schneidebene 14, konkret in drei unterschiedlichen Abständen, paarweise Zentrieraufnahmen 86 im vorderen Tischteil 9 vorgesehen, so daß das plattenförmige Basiselement 32 in drei verschiedenen Abständen zur Schneidebene 14 positioniert werden kann. Die Positionierabstände sind dabei identisch, das heißt es weist die erste Positionierebene, bezogen auf die zugeordneten Zentrieraufnahmen 86 denselben Abstand von der zweiten Zentrierebene auf, wie die dritte Zentrierebene von der zweiten. Figur 25 veranschaulicht den Aufbau der dem jeweiligen Zentrierbolzen 85 zugeordneten Zentriereinrichtung: Im plattenförmigen Basiselement 32 ist ein Gehäuse 87 gelagert, das einen Pneumatikzylinder 88 aufnimmt, mit dem der Zentrierbolzen 85 vertikal zur Tischoberfläche 10 des vorderen Tischteiles 9 bei auf dieser aufliegender mobiler Richtstation 22 verfahrbar ist. Das untere Ende des Zentrierbolzens 85 ist konisch verjüngend ausgebildet und durchsetzt die entsprechende konisch verjüngend ausgebildete Zentrieraufnahme 86 in einer Zentrierplatte 90, die in das vordere Tischteil 9 eingelassen und mittels diverser Befestigungselemente 91 mit diesem verbunden ist. Die Zentrierplatte ist über den Befestigungselementen 91 zugeordnete einstellbare Buchsen zur Schneidebene 14 hin einstellbar, so daß eine absolute Parallelität zwischen der Schneidebene 14 und dem in senkrechter Stellung befindlichen Lineal 31 gewährleistet ist. Bei in die Zentrieraufnahme 86 eingeführtem Zentrierbolzen 85 wird ein der Zentrieraufnahme 86 zugeordneter Endschalter 92 kontaktiert, womit die exakte Positionierung der mobilen Richtstation 22 auf dem vorderen Tischteil 9 überwacht werden kann. Zum Verändern der Position der Richtstation 22 ist es nur erforderlich, deren beide Zentrierbolzen 85 in die ausgerückte Position anzuheben und das Basiselement 32 in die neue fluchtende Stellung der Zentrierbolzen 85 mit den zugeordneten Zentrieraufnahmen 86 zu bringen sowie die Zentrierbolzen 85 erneut in die Zentrieraufnahmen 86 abzusenken. Über diese vorgegebenen definierten Positionen des plattenförmigen Basiselementes 32 der mobilen Richtstation 22 zum vorderen Tischteil 9 und die weiterhin bekannten Positionen der Verstellelemente für das erste Lineal 31 lassen sich im vorbeschriebenen Sinne die konkreten erforderlichen Positionen des ersten Lineals 31 im Betrieb der Planschneidmaschine 1 darstellen. Die Ansteuerung der Pneumatikzylinder 88 und der Endschalter 92 erfolgt über die Maschinenelektronik.

Figur 26 zeigt eine modifizierte Gestaltung des rechten Ablagetisches 21. Dieser weist zwei parallel übereinander angeordnete Tischebenen 21a und 21b auf, wobei die den beiden Tischebenen zugeordneten Tischteile 21c und 21d mittels eines Steges 21e verbunden sind. Mit der Unterseite des Tischteiles 21d ist eine Hubstange 21e verbunden, womit der Ablagetisch 21 insgesamt angehoben und gesenkt werden kann. In der abgesenkten, in Figur 26 mit durchgezogenen Linien gezeigten Stellung bildet die Oberfläche des oberen Tischteiles 21c eine Ebene mit der Oberfläche 10 des vorderen Tischteiles 9. In der angehobenen Position des Tischteiles 21c bildet die Oberfläche 21b des unteren Tischteiles 21d hingegen eine Ebene mit der Oberfläche 10 des vorderen Tischteiles 10. Die Oberfläche 21b dient der Aufnahme der mobilen Richtstation 22, wenn diese nicht benötigt wird.

## Patentansprüche

1. Verfahren zur Bildung von kleinen Stapeln (25) aus einem Ausgangsstapel (29) blattförmigen Gutes mittels Schneiden, mit anschließendem Überführen der kleinen Stapel (25) zu einer Weiterverarbeitungsstation (23), unter Verwendung einer einzigen Planschneidmaschine (1), die ein hinteres Tischteil (5) zur Aufnahme des zu schneidenden Gutes und ein vorderes Tischteil (9) zur Aufnahme des geschnittenen Gutes aufweist, deren Tischoberflächen eine Ebene bilden, wobei der Ausgangsstapel (29) zunächst in einer ersten Richtung senkrecht zu dessen Vorschubrichtung (A) in mehreren Schnitten in Teilstapel (30) zerteilt wird, anschließend zumindest ein Teil der hierbei gebildeten Teilstapel (30) um 90° gedreht vom vorderen Tischteil (9) zum weiteren Schneiden auf das hintere Tischteil (5) zurückgeschoben wird und die Teilstapel (30) in mindestens einem Schnitt in einer zweiten Richtung zur Bildung der kleinen Stapel (25) zerteilt werden, sowie die so erzeugten kleinen Stapel (25) senkrecht zur Vorschubrichtung (A) der Weiterverarbeitungsstation (23) zugeführt werden, **dadurch gekennzeichnet, daß** nach dem Zurückschieben der Teilstapel (30) auf das hintere Tischteil (5) ein erstes bewegliches Lineal (31) oberhalb des vorderen Tischteils (9) installiert wird, die Teilstapel (30) im Bereich des Lineals (31) plaziert werden, der Schnitt zum Erzeugen der kleinen Stapel (25) erfolgt das vordere und hintere Tischteil (9, 5) -vertikal nicht verfahrbar- zur Bildung eines Spaltes (61) zwischen diesen auseinandergeschoben werden, ein zweites bewegliches Lineal (62) im Bereich des Spaltes (61) plaziert wird und durch den zwischen den beiden Linealen (31, 62) gebildeten Querkanal (68) die kleinen Stapel (25) zur Weiterverarbeitungsstation (23) gefördert werden.

2. Verfahren nach Anspruch 1, **dadurch gekennzeichnet, daß** das erste Lineal (31) beim Installieren gegen die zu schneidenden Teilstapel (30) positioniert wird.

3. Verfahren nach Anspruch 2, **dadurch gekennzeichnet, daß** das erste Lineal (31) beim Installieren gegen die mit ihren vorderen Flächen in der Schneidebene angeordneten Teilstapel (30) positioniert wird.

4. Verfahren nach Anspruch 1, **dadurch gekennzeichnet, daß** das erste Lineal (31) beim Installieren frei positioniert wird und dessen Position, insbesondere dessen Position zur Schneidebene, mittels einer Elektronik erfaßt wird.

5. Verfahren nach Anspruch 1, **dadurch gekennzeichnet, daß** das erste Lineal (31) beim Installieren definiert bezüglich des vorderen Tischteils (9) positioniert wird.

6. Verfahren nach einem der Ansprüche 1 bis 5, **dadurch gekennzeichnet, daß** nach dem Zurückschieben der Teilstapel (30) auf das hintere Tischteil (5) eine mobile Richtstation (22), die das erste Lineal (31) aufnimmt, auf dem vorderen Tischteil (9) plaziert wird.

7. Verfahren nach Anspruch 6, **dadurch gekennzeichnet, daß** die mobile Richtstation (22) in unterschiedlichen Positionen, bezogen auf die Schneidebene (14) des Messers (13) der Planschneidmaschine (1), auf dem vorderen Tischteil (9) positionierbar, insbesondere bezüglich der Schneidebene (14) zentrierbar ist.

8. Verfahren nach Anspruch 6 oder 7, **dadurch gekennzeichnet, daß** die mobile Richtstation (22) nach dem Zurückschieben der Teilstapel (30) auf das hintere Tischteil (5) von einem seitlich angeordneten weiteren Tischteil (21) auf das vordere Tischteil (9) verfahren wird.

9. Verfahren nach einem der Ansprüche 6 bis 8, **dadurch gekennzeichnet, daß** die mobile Richtstation (22) nach dem Überführen auf das vordere Tischteil (9) mit diesem verbunden wird, insbesondere mittels Saug- oder Magnetkraft.

10. Verfahren nach einem der Ansprüche 1 bis 9, **dadurch gekennzeichnet, daß** das erste Lineal (31), in senkrechter Stellung positioniert, gegen die vorgeschobenen Teilstapel (30) bewegt wird.

11. Verfahren nach einem der Ansprüche 1 bis 10 **dadurch gekennzeichnet, daß** das erste Lineal (31) beim Schneiden der Teilstapel (30) entsprechend der Keilform des Schneidmessers (13) vom Messer weg gekippt wird.

12. Verfahren nach Anspruch 11, **dadurch gekennzeichnet, daß** das gekippte erste Lineal (31), bei senkrecht orientiertem zweiten Lineal (62) in die senkrechte Stellung überführt wird.

13. Verfahren nach einem der Ansprüche 1 bis 12, **dadurch gekennzeichnet, daß** das erste Lineal (31) horizontal verfahrbar und verschwenkbar ist.

14. Verfahren nach Anspruch 13, **dadurch gekennzeichnet, daß** das erste Lineal (31) um unterschiedliche definierte Strecken horizontal verfahrbar ist.

15. Verfahren nach Anspruch 14, **dadurch gekennzeichnet, daß** das erste Lineal (31) um das Vorschubmaß zur Erzeugung der kleinen Stapel (25), das Vorschubmaß zum Ausgleich der Schwenkbewegung des ersten Lineals (31), das Vorschubmaß eines Zwischenschnittes, insbesondere im Zusammenhang mit einer Entsorgung des Schneidabfalls (70) durch den Spalt (61), verfahrbar ist.

16. Verfahren nach einem der Ansprüche 1 bis 15, **dadurch gekennzeichnet, daß** das erste (31) und/oder das zweite Lineal (62) pneumatisch oder elektrisch, vorteilhaft mittels über die Maschinenelektronik ansteuerbarer Stellelemente verfahrbar sind.

17. Verfahren nach Anspruch 16, **dadurch gekennzeichnet, daß** die Stellelemente als elektrischer Stellmotor (34) und/oder Pneumatikzylinder (47, 57, 58, 59) ausgebildet sind.

18. Verfahren nach einem der Ansprüche 1 bis 17, **dadurch gekennzeichnet, daß** die gedrehten Teilstapel (30) vor oder beim Schnitt in der zweiten Richtung zwischen einem oder mehreren verfahrbaren Anlegern (71, 72) und einem stationären Seitenanleger (28) des hinteren Tischteils (5) fixiert werden.

19. Verfahren nach einem der Ansprüche 8 bis 18, **dadurch gekennzeichnet, daß** das weitere Tischteil (21) zwei parallel übereinander angeordnete Tischebenen (21a, 21b) aufweist, wobei die untere Tischebene (21b) der Aufnahme der mobilen Richtstation (22) vor dem Verfahren auf das vordere Tischteil (9) dient und die beiden Tischebenen (21a, 21b) bezüglich der Tischebene (10) des vorderen Tischteiles (9) heb- und senkbar sind.

20. Verfahren nach einem der Ansprüche 1 bis 19, **dadurch gekennzeichnet, daß** der Ausgangsstapel (29) vor dem Trennen in die Teilstapel (30) unter Verwendung der Planschneidmaschine (1) am Rand beschnitten wird.

## Revendications

1. Procédé pour former de petites piles (25) par découpe à partir d'une pile initiale (29) d'un produit en forme de feuille, avec un transport subséquent des petites piles (25) jusqu'à un poste de traitement ultérieur (23) en utilisant une seule machine à guillotine (1) qui présente une partie de table arrière (5) pour recevoir le produit à couper et une partie de table avant (9) pour recevoir le produit découpé, dont les surfaces de table forment un plan, la pile initiale (29) étant d'abord divisée dans une première direction perpendiculaire à sa direction d'avancée (A) en plusieurs coupes en piles partielles (30), puis au moins une partie des piles partielles (30) ainsi formées, tournée de 90°, étant repoussée de la partie de table avant (9) pour une découpe ultérieure sur la partie de table arrière (5), et les piles partielles (30) étant divisées en au moins une coupe dans une deuxième direction pour former les petites piles (25), ainsi que les petites piles (25) obtenues de cette façon étant amenées perpendiculairement à la direction d'avancée (A) au poste de traitement ultérieur (23),
**caractérisé en ce que**
après que les piles partielles (30) ont été repoussées en arrière sur la partie de table arrière (5), une première règle (31) mobile est installée au-dessus de la partie de table avant (9), les piles partielles (30) sont placées dans la zone de la règle (31), la coupe est réalisée pour produire les petites piles (25), les parties de table avant et arrière (9, 5) - qu'on ne peut pas déplacer verticalement - sont écartées l'une de l'autre pour former un interstice (61) entre elles, une deuxième règle (62) mobile est placée dans la zone de l'interstice (61) et l'on peut transporter les petites piles (25) jusqu'au poste de traitement ultérieur (23) par le canal transversal (68) formé entre les deux règles (31, 62).

2. Procédé selon la revendication 1,
**caractérisé en ce que**
lors de l'installation, la première règle (31) est positionnée contre les piles partielles (30) à couper.

3. Procédé selon la revendication 2,
**caractérisé en ce que**
lors de l'installation, la première règle (31) est positionnée contre les piles partielles (30) disposées avec leurs surfaces avant dans le plan de découpe.

4. Procédé selon la revendication 1,
**caractérisé en ce que**
la première règle (31) lors de l'installation est librement positionnée et sa position, en particulier sa position par rapport au plan de découpe, est enregistrée au moyen d'un système électronique.

5. Procédé selon la revendication 1,
**caractérisé en ce que**
la première règle (31) lors de l'installation est positionnée de façon définie par rapport à la partie de table avant (9).

6. Procédé selon l'une des revendications 1 à 5,
**caractérisé en ce que**
après que la pile partielle (30) a été poussée en arrière sur la partie de table arrière (5), un poste d'orientation (22) mobile qui reçoit la première règle (31) est placé sur la partie de table avant (9).

7. Procédé selon la revendication 6,
**caractérisé en ce que**
le poste d'orientation (22) mobile peut être positionné sur la partie de table avant (9) dans différentes positions par rapport au plan de découpe (14) de la lame (13) de la machine à guillotine (1), en particulier peut être centré par rapport au plan de découpe (14).

8. Procédé selon la revendication 6 ou 7,
**caractérisé en ce que**
après que la pile partielle (30) a été poussée en arrière sur la partie de table arrière (5), le poste d'orientation (22) mobile est déplacé sur la partie de table avant (9) depuis une autre partie de table (21) placée latéralement.

9. Procédé selon l'une des revendications 6 à 8,
**caractérisé en ce que**
le poste d'orientation (22) mobile, après le transport sur la partie de table avant (9), est relié avec celle-ci, en particulier avec une force d'aspiration ou une force magnétique.

10. Procédé selon l'une des revendications 1 à 9,
**caractérisé en ce que**
la première règle (31) placée en position verticale est déplacée contre la pile partielle (30) poussée en avant.

11. Procédé selon l'une des revendications 1 à 10,
**caractérisé en ce que**
la première règle (31) lors de la découpe des piles partielles (30) est séparée par basculement de la lame selon la forme en coin de la lame de découpe (13).

12. Procédé selon la revendication 11,
**caractérisé en ce que**
la première règle (31) basculée est amenée en position verticale lorsque la deuxième règle (62) est orientée à la verticale.

13. Procédé selon l'une des revendications 1 à 12,
**caractérisé en ce qu'**
on peut déplacer et faire pivoter horizontalement la première règle (31).

14. Procédé selon la revendication 13,
**caractérisé en ce que**
la première règle (31) peut être déplacée horizontalement sur différents parcours définis.

15. Procédé selon la revendication 14,
**caractérisé en ce que**
la première règle (31) peut être déplacée selon la valeur de l'avancée pour produire les petites piles (25), selon la valeur de l'avancée pour compenser le mouvement de pivotement de la première règle (31), selon la valeur de l'avancée d'une coupe intermédiaire, en particulier en conjonction avec une élimination des déchets de découpe (70) par l'interstice (61).

16. Procédé selon l'une des revendications 1 à 15,
**caractérisé en ce que**
la première (31) et/ou la deuxième (62) règle peuvent être déplacées pneumatiquement ou électriquement, de façon avantageuse au moyen des éléments de commande réglables par l'électronique de la machine.

17. Procédé selon la revendication 16,
**caractérisé en ce que**
les éléments de commande sont formés en tant que moteur de commande (34) électrique et/ou que vérins pneumatiques (47, 57, 58, 59).

18. Procédé selon l'une des revendications 1 à 17,
**caractérisé en ce que**
les piles partielles (30) tournées avant ou pendant la découpe sont fixées dans la deuxième direction entre un ou plusieurs margeurs (71, 72) mobiles et un margeur latéral (28) stationnaire de la partie de table arrière (5).

19. Procédé selon l'une des revendications 8 à 18,
**caractérisé en ce que**
l'autre partie de table (21) présente deux plans de table (21a, 21b) placés parallèlement l'un au-dessus de l'autre, le plan de table (21b) inférieur servant à recevoir le poste d'orientation (22) mobile avant le déplacement sur la partie de table avant (9) et les deux plans de table (21a, 21b) pouvant être soulevés ou abaissés par rapport au plan de table (10) de la partie de table avant (9).

20. Procédé selon l'une des revendications 1 à 19,
**caractérisé en ce que**
la pile initiale (29) avant la séparation en piles partielles (30) est rognée sur le bord en utilisant la machine à guillotine (1).

## Claims

1. Method for forming small stacks (25) from an initial stack (29) of sheet material by means of cutting, with subsequent transfer of the small stacks (25) to a further processing station (23), using a single plane cutting machine (1) comprising a rear table section (5) for accommodating material to be cut and a front table section (9) for accommodating cut material, and the table surfaces form a plane, and the initial stack (29) is initially divided in a first direction directly vertical to its feed direction (A) by a plurality of cuts into stack portions (30), and thereafter at least a portion of a thus established stack portion (30) is turned by 90° and pushed back from the front table section (9) for further cutting onto the rear table section (5), and the stack portions (30) are in at least one cut in a second direction divided so as to establish the small stack (25), and thus established small stacks (25) are fed vertically to the feed direction (A) to the processing station (23), **characterised in that** after the stack portion (30) has been pushed back onto the rear table section (5) a first moving ruler (31) is installed above the front table section (9), the stack portions (30) are placed in the area of the ruler (31), the cut for producing the small stacks (25) is performed, the front and rear table section (9, 5), which are vertically unmovable, are pushed apart so as to form a gap (61) thereinbetween, a second movable ruler (62) is placed in the area of the gap (61), and the small stacks (25) are conveyed through the cross channel (68) established between both rulers (31, 62) to the processing station (23).

2. Method according to Claim 1, **characterised in that** the first ruler (31) is at the time of installation positioned against the stack sections (30) which are to be cut.

3. Method according to Claim 2, **characterised in that** the first ruler (31) is at the time of installation positioned against the stack portions (30) arranged with their front surfaces in the cutting plane.

4. Method according to Claim 1, **characterised in that** the first ruler (31) is at the time of installation freely positioned and its position, in particular its position relative to the cutting plane, is electronically determined.

5. Method according to Claim 1, **characterised in that** the position of the first ruler (31) is at the time of installation defined relative to the front table section (9).

6. Method according to one of Claims 1 to 5, **characterised in that** after the stack portion (30) has been pushed back onto the rear table section (5), a mobile alignment station (22), which accommodates the first ruler (31), is placed on the front table section (9).

7. Method according to Claim 6, **characterised in that** the mobile alignment station (22) can be positioned in different positions relative to the cutting plane (14) of the knife (13) of the plane cutting machine (1) on the front table section (9), and can be centred in particular relative to the cutting plane (14).

8. Method according to Claim 6 or 7, **characterised in that** after the stack portion (30) has been pushed back onto the rear table section (5) the mobile alignment station (22) is moved from a laterally arranged additional table section (21) onto the front table section (9).

9. Method according to one of Claims 6 to 8, **characterised in that** the mobile alignment station (22) is, after transfer onto the front table section (9), connected to the latter, in particular by means of suction or magnetic force.

10. Method according to one of Claims 1 to 9, **characterised in that** the first ruler (31), vertically positioned, is moved towards the pushed forward stack section (30).

11. Method according to one of Claims 1 to 10, **characterised in that** the first ruler (31) is during cutting of the stack sections (30) tilted away from the knife in line with the wedge shape of the cutting knife (13).

12. Method according to Claim 11, **characterised in that** the tilted first ruler (31), with the second ruler (62) vertically oriented, is transferred into the vertical position.

13. Method according to one of Claims 1 to 12, **characterised in that** the first ruler (31) is horizontally movable and pivotal.

14. Method according to Claim 13, **characterised in that** the first ruler (31) can be horizontally moved around different defined paths.

15. Method according to Claim 14, **characterised in that** the first ruler (31) is movable by the feed measure for producing the small stacks (25), the feed measure for compensating the pivotal movement of the first ruler (31), the feed measure of an intermediate cut, in particular in conjunction with disposal of cutting waste (70) through the gap (61).

16. Method according to one of Claims 1 to 15, **characterised in that** the first (31) and/or the second ruler (62) are pneumatically or electrically movable, preferably by means of control elements which are operated via the machine electronics.

17. Method according to Claim 16, **characterised in that** the control elements are designed as an electric control motor (34) and/or pneumatic cylinders (47, 57, 58, 59).

18. Method according to one of Claims 1 to 17, **characterised in that** the turned stack portions (30) are prior to or during cutting in the second direction fixed between one or more movable stops (71, 72) and a stationary lateral stop (28) of the rear table section (5).

19. Method according to one of Claims 8 to 18, **characterised in that** the additional table section (21) comprises two parallel stacked table planes (21a, 21b), and the lower table plane (21b) serves to accommodate the mobile alignment station (22) prior to movement onto the front table section (9), and the two table planes (21a, 21b) can be raised and lowered relative to the table plane (10) of the front table section (9).

20. Method according to one of Claims 1 to 19, **characterised in that** the initial stack (29) is prior to division into stack portions (30) cut at the edge by use of the plane cutting machine (1). B-980A)
